# FASCICULE DE BREVET EUROPEEN

(11) **EP 2 399 840 B1**
(45) Date de publication et mention de la délivrance du brevet: **14.03.2018**
(21) Numéro de dépôt: 11170991.1
(22) Date de dépôt: 22.06.2011
(51) Int. Cl.: B65D 41/04

(54) **Ensemble de bouchage sécurisé**
Gesicherte Verschlusseinheit
Secured sealing assembly

(30) Priorité: 25.06.2010 FR 1055079
(43) Date de publication de la demande: 28.12.2011
(73) Titulaire: United Caps France, 39570 Messia-sur-Sorne (FR)
(72) Inventeur: Thivet, Philippe, 25000 BESANCON (FR); Charvin, Thomas, 25000 BESANCON (FR)
(74) Mandataire: Novagraaf Technologies

(56) Documents cités:
- FR-A- 1 177 798
- FR-A1- 2 531 407
- FR-A1- 2 600 043
- US-A- 3 308 981
- US-A- 4 351 443
- US-A- 4 640 428
- US-A- 4 818 577
- US-A- 5 667 089
- US-B1- 6 702 133

## Description

La présente invention concerne un ensemble de bouchage sécurisé d'un contenant destiné notamment à un produit agressif.

Les ensembles de bouchage de ce type sont classiquement constitués d'un bouchon formé par une jupe externe filetée intérieurement, apte à coopérer en vissage avec le col d'un contenant fileté extérieurement, ladite jupe se prolongeant à sa partie supérieure par un plateau de fermeture associé à un joint d'étanchéité venant en appui sur le buvant du col et apte à répondre à des normes de pressions hydraulique et pneumatique en fonction du produit contenu, notamment d'un produit agressif renfermant le contenant.

En effet, cette catégorie de contenant doit répondre aux tests communément appelés « Test U.N. » s'agissant en fait d'épreuves mécaniques et chimiques selon les « Recommandations relatives au transport des marchandises dangereuses » de l'UNECE (United Nation Economic Commission for Europe), partie 6 « Prescriptions relatives à la construction des emballages... ».

A l'heure actuelle, il est donc nécessaire de protéger la matière plastique du bouchon tout en assurant l'étanchéité du contenant.

Sont connus des ensembles conçus dans ce sens et présentant un bouchon au fond duquel est préalablement disposé un joint constitué d'un opercule en aluminium dirigé vers l'extérieur du bouchon, associé à une couche de mousse ou carton dirigé vers l'intérieur.

Après remplissage du contenant et premier vissage du bouchon, l'opercule vient en contact avec le buvant, et lors du passage sous des inducteurs, le scellement de l'opercule sur ledit buvant est effectué. Ainsi, lorsqu'on dévisse le bouchon, l'opercule reste en place et la mousse reste collée au fond du bouchon.

Cette méthode présente l'inconvénient d'être d'un prix de revient élevé du fait de l'opercule en aluminium et de l'installation d'inducteurs nécessaire.

On aurait pu penser remplacer le joint décrit ci-dessus par un simple joint mousse et de prévoir un plateau de bouchon plus épais, mais cela nécessite des couples de serrage en vissage plus importants sur les lignes de fabrication excédant parfois les couples maximum des installations en place. De plus, ces mêmes couples se retrouvent au dévissage, ce qui est alors un inconvénient pour l'utilisateur.

Selon une première phase de la démarche inventive, il a été recherché de diminuer les forces axiales de serrage ou de desserrage en privilégiant l'appui sur la partie radiale sur le buvant, afin de réduire la composante de la force axiale qui s'exerce selon l'art antérieur sur le plateau supérieur du buvant.

Des solutions ont déjà été proposées et décrites dans le brevet US 4 351 443 qui décrit un ensemble de bouchage sécurisé selon le préambule de la revendication 1, ainsi que dans les brevets US 4 640 428 et US 3 308 981, mais la demanderesse a estimé que ces solutions pouvaient être notablement améliorées.

A cet effet, l'invention concerne un ensemble de bouchage sécurisé du type comportant un bouchon formé par une jupe externe filetée intérieurement, apte à coopérer en vissage avec le col d'un contenant fileté extérieurement, ladite jupe se prolongeant à sa partie supérieure par un plateau de fermeture associé à un joint d'étanchéité venant en appui sur le buvant du col, le bouchon présentant une partie rentrante creuse dont le fond délimite, avec une zone intérieure de la jupe, un logement périphérique interne borgne, ledit joint étant de configuration circulaire et d'un diamètre initial sensiblement identique au diamètre interne de ladite jupe et au diamètre externe du buvant, le même diamètre du joint étant supérieur à celui du fond du bouchon, sur une zone centrale interne duquel il est fixé, la différence des diamètres du joint et du fond définissant une collerette libre apte à se conformer et à être comprimé, lors du premier serrage complet en fermeture du bouchon, contre une paroi latérale interne du logement borgne, caractérisé en ce que le fond de la partie rentrante creuse du bouchon, sur la partie centrale duquel est fixé le joint, est initialement concave, de manière que sous l'effet de la pression interne du produit renfermé dans le contenant, après vissage définitif du bouchon, le fond concave de celui-ci subisse une poussée axiale tendant à le déformer vers une forme plate, ayant pour effet d'augmenter la distance entre l'axe dudit bouchon et la zone de contact radial de la collerette du joint pincée entre le buvant et le bouchon, dans son logement périphérique borgne, et conséquemment accroitre les forces radiales exercées sur le joint.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente un ensemble de bouchage selon l'invention se présentant à l'extrémité supérieure d'un contenant à fermer.
La figure 2 est une vue de dessus selon la figure 1.
La figure 3 est une vue en coupe axiale de l'ensemble de bouchage selon la figure 1.
La figure 4 est une vue en coupe axiale selon les figures précédentes, après initialisation du vissage de l'ensemble de bouchage, jusqu'à la mise en contact du joint plat sur le buvant du contenant.
La figure 5 est une vue en coupe axiale selon les figures précédentes, en cours de vissage de l'ensemble de bouchage et de début de déformation du joint.
La figure 6 est une vue en coupe axiale selon les figures précédentes, en fin de vissage de l'ensemble de bouchage et en fin de déformation du joint, le contenant étant sans pression interne.
La figure 7 est une vue en coupe axiale selon les figures précédentes, en fin de vissage de l'ensemble de bouchage et en fin de déformation du joint, le contenant étant sous pression interne.

L'ensemble de bouchage 1 globalement désigné sur les figures comprend un bouchon 2 formé par une jupe externe 3 filetée 4 intérieurement, apte à coopérer en vissage avec le col 5 d'un contenant 6 fileté 7 extérieurement, ladite jupe 3 se prolongeant à sa partie supérieure par un plateau de fermeture 8 associé à un joint d'étanchéité 9 venant en appui sur le buvant 10 du col 5 et apte à répondre à des normes de pressions hydraulique et pneumatique, notamment d'un produit agressif renfermant le contenant 6.

Selon l'invention, le bouchon 2 présente une partie rentrante creuse 11 dont le fond 12 est relié au plateau supérieur 8 par une paroi latérale 13 délimitant, avec une zone supérieure intérieure non filetée 14 de la jupe 3, un logement périphérique interne borgne 15.

Le joint 9 est de configuration circulaire et d'un diamètre initial « D1 » sensiblement identique au diamètre interne « D2 » de ladite jupe 3 et au diamètre externe « D3 » du buvant 10, sur la face supérieure duquel il prend initialement appui en début de vissage, le même diamètre « D1 » du joint 9 étant supérieur à celui « D4 » du fond 12 du bouchon 2, sur une zone centrale interne duquel il est fixé, la différence des diamètres « D1 »-« D4 » définissant une zone périphérique formant une collerette libre 16 apte à se conformer et à être comprimé, lors du premier serrage complet en fermeture du bouchon 2 après remplissage du contenant 6, contre la paroi latérale interne 13 du logement borgne 15 sous la poussée de la paroi interne 17 du buvant 10, créant des forces de serrage sensiblement radiales « FR », de part et d'autre de la collerette 16 du joint.

De plus, le premier serrage complet en fermeture a également pour effet de produire une extension de la paroi interne du joint, évitant de créer des fissures pénalisant l'étanchéité. Ces mêmes fissures sont reportées sur la paroi externe du joint, qui est à l'inverse en contraction.

Selon une autre caractéristique de l'invention (voir comparativement figures 6 et 7), le fond 12 de la partie rentrante creuse 11 du bouchon 2, sur la partie centrale duquel est fixé le joint 9, est initialement concave, de manière que sous l'effet de la pression interne du produit renfermé dans le contenant 6, après vissage définitif du bouchon 2, le fond concave 12 de celui-ci subisse une poussée axiale « FA » tendant à le déformer vers une forme plate, ayant pour effet d'augmenter la distance « d » entre l'axe « XX' » dudit bouchon 2 et la zone de contact radial « FR » de la collerette 16 du joint 9 pincée entre le buvant 10 et le bouchon 2, dans son logement périphérique borgne 15, et conséquemment accroitre les forces radiales « FR » exercées sur le joint 9.

Le joint 9 est réalisé dans une matière plastique résistant aux produits agressifs.

Mais selon une variante non représentée, le joint 9 est réalisé à partir d'un multicouche composé de deux parois externe et interne, dont au moins celle externe dirigée vers l'intérieur du contenant 6 est résistante aux produits agressifs, la couche interne étant une mousse de plastique.

## Revendications

1. Ensemble de bouchage sécurisé (1) du type comportant un bouchon (2) formé par une jupe externe (3) filetée (4) intérieurement, apte à coopérer en vissage avec le col (5) d'un contenant (6) fileté (7) extérieurement, ladite jupe (3) se prolongeant à sa partie supérieure par un plateau de fermeture (8) associé à un joint d'étanchéité (9) venant en appui sur le buvant (10) du col (5), le bouchon (2) présentant une partie rentrante creuse (11) dont le fond (12) délimite, avec une zone intérieure de la jupe (3), un logement périphérique interne borgne (15), ledit joint (9) étant de configuration circulaire et d'un diamètre initial sensiblement identique au diamètre interne de ladite jupe (3) et au diamètre externe du buvant (10), le même diamètre du joint (9) étant supérieur à celui du fond (12) du bouchon (2), sur une zone centrale interne duquel il est fixé, la différence des diamètres du joint (9) et du fond (12) définissant une collerette libre (16) apte à se conformer et à être comprimé, lors du premier serrage complet en fermeture du bouchon (2), contre une paroi latérale interne (13) du logement borgne (15), **caractérisé en ce que** le fond (12) de la partie rentrante creuse (11) du bouchon (2), sur la partie centrale duquel est fixé le joint (9), est initialement concave, de manière que sous l'effet de la pression interne du produit renfermé dans le contenant (6), après vissage définitif du bouchon (2), le fond concave (12) de celui-ci subisse une poussée axiale (FA) tendant à le déformer vers une forme plate, ayant pour effet d'augmenter la distance (d) entre l'axe (XX') dudit bouchon (2) et la zone de contact radial (FR) de la collerette (16) du joint (9) pincée entre le buvant (10) et le bouchon (2), dans son logement périphérique borgne (15), et conséquemment accroitre les forces radiales (FR) exercées sur le joint (9).

2. Ensemble de bouchage selon la revendication 1, **caractérisé en ce que** le joint (9) est réalisé dans une matière plastique résistant aux produits agressifs.

3. Ensemble de bouchage selon l'une des revendications 1 ou 2, **caractérisé en ce que** le joint (9) est réalisé à partir d'un multicouche composé de deux parois externe et interne, dont au moins celle externe dirigée vers l'intérieur du contenant (6) est résistante aux produits agressifs, la couche interne étant une mousse de plastique.

## Patentansprüche

1. Gesicherte Verschlusseinheit (1) des Typs, der einen Verschluss (2) umfasst, der durch eine Aussenschürze (3) mit Innengewinde (4) gebildet wird, die geignet ist, mit dem Hals (5) eines Behälters (6) mit Aussengewinde (7) bei Verschraubung zusammenzuwirken, wobei die Schürze (3) sich in ihrem oberen Teil durch eine Verschlußplatte (8) mit einer zugehörigen Dichtung verlängert, die auf der Lippe (10) des Halses (5) aufliegt, wobei der Verschluss (2) einen einspringenden hohlen Abschnitt (11) aufweist, dessen Boden (12) mit einer Innenfläche der Schürze (3) ein blindes inneres Umfangsgehäuse (15) definiert, wobei die Dichtung (9) von kreisförmiger Konfiguration ist und einen im Wesentlichen identischen Anfangsdurchmesser des Innendurchmessers der Schürze (3) und des Außendurchmessers der Lippe (10) hat, wobei der gleiche Durchmesser der Dichtung (9) grösser als der des Bodens (12) des Verschlusses (2) ist auf einer inneren zentralen Fläche, auf der er befestigt ist, wobei der Unterschied in den Durchmessern der Dichtung (9) und des Bodens (12) einen freien Flansch (16) definiert, der beim ersten vollständigen Verschliessen des Verschlusss (2) an eine innere Seitenwand (13) des blinden Gehäuses (15) sich anpassen und zusammengedrückt werden kann, **dadurch gekennzeichnet, daß** der Boden (12) des einspringenden hohlen Abschnitts (11) des Verschlusss (2) auf dessem zentralen Teil die Dichtung (9) angebracht ist, zunächst konkav ist, so dass unter der Wirkung des Innendruckes des in dem Behälter (6) eingeschlossen Produkts nach dem entgültgen Verschrauben des Verschlusses (2), die konkave Unterseite (12) davon einem Axialschub (FA) unterzogen wird, der dazu neigt, ihn in eine flache Form zu verformen mit der Wirkung, dass die Distanz (d) zwischen der Achse (XX') des Verschlusses (2) und der radialen Kontaktregion (FR) des Kragens (16) der Dichtung (9), der zwischen der Lippe (10) und dem Verschluss (2) in seinem blinden Umfangsgehäuse (15) eingespannt ist, zu vergrössern und damit die Radialkräfte (FR) zu erhöhen, die auf die Dichtung (9) ausgeübt werden.

2. Verschlusseinheit nach Anspruch 1, **dadurch gekennzeichnet, dass** die Dichtung (9) aus einem gegen aggressive Produkte beständigen Kunststoffmaterial hergestellt ist.

3. Verschlusseinheit nach einem der Ansprüche 1 oder 2, **dadurch gekennzeichnet, dass** die Dichtung (9) aus einem mehrlagigen Material hergestellt ist, das aus zwei äußeren und inneren Wänden besteht, wobei mindestens die äussere, nach innen gerichtete Wand des Behälters (6) gegen aggressive Produkte beständig ist, wobei die innere Schicht ein Kunsstoffschaum ist.

## Claims

1. Secure closing assembly (1) of the type comprising a cap (2) formed by an outer skirt (3) threaded (4) on the inside, suitable for cooperating, via screwing, with the neck (5) of a container (6) threaded (7) on the outside, said skirt (3) being extended in its upper portion by a closing plate (8) associated with a sealing joint (9) bearing on the rim (10) of the neck (5), the cap (2) having a hollow reentrant portion (11), the bottom (12) of which defines, together with an inner zone of the skirt (3), a blind inner peripheral housing (15), said joint (9) having a circular configuration and an initial diameter substantially identical to the inner diameter of said skirt (3) and to the outer diameter of the rim (10), the same diameter of the joint (9) being greater than that of the bottom (12) of the cap (2), over an inner central zone from which it is fastened, the difference in the diameters of the joint (9) and of the bottom (12) defining a free flange (16) suitable for being shaped and being compressed, during the first complete tightening of the cap (2) for closing, against an inner lateral wall (13) of the blind housing (15), **characterised in that** the bottom (12) of the hollow reentrant portion (11) of the cap (2), over the central portion of which the joint (9) is fastened, is initially concave, in such a way that under the effect of the internal pressure of the product contained in the container (6), after final screwing on of the cap (2), the concave bottom (12) of said cap undergoes an axial thrust (FA) that tends to deform it towards a flat shape, having the effect of increasing the distance (d) between the axis (XX') of said cap (2) and the zone of radial contact (FR) of the flange (16) of the joint (9) clamped between the rim (10) and the cap (2), in its blind peripheral housing (15), and consequently increasing the radial forces (FR) exerted on the joint (9).

2. Closing assembly according to claim 1, **characterised in that** the joint (9) is made from a plastic material resistant to aggressive products.

3. Closing assembly according to one of claims 1 or 2, **characterised in that** the joint (9) is made from a multilayer composed of two walls, outer and inner, out of which at least the outer one directed towards the inside of the container (6) is resistant to aggressive products, the inner layer being a plastic foam.
